# FASCICULE DE BREVET EUROPEEN

(11) **EP 1 890 204 B1**
(45) Date de publication et mention de la délivrance du brevet: **02.11.2011**
(21) Numéro de dépôt: 06118973.4
(22) Date de dépôt: 16.08.2006
(51) Int. Cl.: G04C 3/00, G04F 5/06

(54) **Montre électronique comprenant un résonateur**
Elektronisches Uhrwerk mit einem Resonator
Electronic timepiece comprising a resonator

(43) Date de publication de la demande: 20.02.2008
(73) Titulaire: ETA SA Manufacture Horlogère Suisse, 2540 Grenchen (CH)
(72) Inventeur: Meier, Thomas, 2500 Bienne 4 (CH); Blondeau, Fabrien, 2525, Le Landeron (CH); Zanetta, André, 2000, Neuchâtel (CH); Fleury, Emmanuel, CH-2740, Moutier (CH); Dalla Piazza, Silvio, 2610, St-Imier (CH); Meister, Pierre-André, 2502, Bienne (CH)
(74) Mandataire: Ravenel, Thierry Gérard Louis

(56) Documents cités:
- EP-A1- 0 253 227
- FR-A1- 2 283 478
- GB-A- 1 581 917
- US-A- 3 969 640

## Description

### DOMAINE TECHNIQUE

La présente invention concerne, de manière générale un résonateur monté dans un boîtier, et plus particulièrement, l'incorporation dans ce boîtier de composants électroniques additionnels. De tels résonateurs sont utilisés dans de nombreux domaines et plus particulièrement dans les domaines de l'horlogerie et de la téléphonie.

### ARRIERE-PLAN TECHNOLOGIQUE

Il est connu dans l'art antérieur d'utiliser un résonateur à quartz en forme de diapason associé à un oscillateur pour former une base de temps. Dans le but de toujours réduire la place occupée par une telle base de temps en vue par exemple de son intégration dans un dispositif électronique portable, il est connu de monter ledit résonateur à quartz en forme de diapason et le circuit intégré comprenant l'oscillateur dans un même boîtier.

Bien que ces solutions antérieures permettent de réduire le volume occupé par la base de temps, il a été montré plus particulièrement dans le domaine de l'horlogerie que l'espace disponible restait insuffisant pour réaliser une pièce d'horlogerie de petites dimensions. En effet, les montres électroniques comprennent un certain nombre d'éléments électroniques additionnels nécessitant de prévoir un deuxième circuit intégré externe à celui de l'oscillateur incorporé dans le boîtier du résonateur piézoélectrique. La nécessité d'avoir deux circuits intégrés et donc deux substrats ou équivalents pour supporter ces circuits intégrés entraîne une importante occupation de l'espace disponible dans la montre nécessitant d'augmenter le volume de cette dernière de manière excessive et donc peu souhaitable pour des raisons évidentes d'esthétiques.

En particulier le document FR2176946 (correspondant aussi à US 3 969 640) décrit un emballage pour microrésonateur. Celui-ci contient également un microcircuit placé sous le microrésonateur. Des conducteurs permettant de recevoir un signal extérieur sont placés sur une surface extérieure en contact avec l'emballage.

### RESUME DE L'INVENTION

L'un des buts principaux de la présente invention est de pallier aux inconvénients susmentionnés. A cet effet, la présente invention concerne une montre électronique selon la revendication 1. En effet, une montre électronique à affichage analogique comprend un moteur pour entraîner l'affichage analogique, par exemple des aiguilles, de manière à afficher une information horaire fournie par la base de temps et transmise au moteur par des moyens de commande de ce dernier. C'est pourquoi, ces moyens de commande du moteur électrique de la montre sont dans le cadre de la présente invention avantageusement intégrés sur le même circuit que l'oscillateur dans le boîtier du résonateur. Une telle solution présente en outre l'avantage de réduire la longueur des connexions entre les éléments électroniques de la montre et réduit ainsi d'autant la sensibilité de l'oscillateur aux perturbations externes. Cette réduction des perturbations permet ainsi de pouvoir travailler à haute impédance, plus sensible à ces perturbations, et donc de diminuer la consommation générale des circuits électroniques de la montre tout en préservent une immunité aux perturbations acceptables. Des modes de réalisations avantageux font l'objet des revendications dépendantes.

### BREVE DESCRIPTION DES FIGURES

D'autres caractéristiques et avantages de la présente invention apparaîtront plus clairement à la lecture de la description détaillée qui suit de modes de réalisation de l'invention donnés uniquement à titre d'exemple non limitatif et illustrés par le dessin annexé où :
- la figure 1 est une vue schématique d'une montre électronique avec affichage analogique selon un mode de réalisation de l'invention;
- la figure 2 est une vue de dessus d'un boîtier ouvert contenant la base de temps et le circuit de commande du moteur;
- la figure 3 est une vue selon la coupe A-A de la figure 2;
- la figure 4 est une vue schématique d'un mode de réalisation avantageux de la présente invention.

### DESCRIPTION DETAILLEE DE L'INVENTION

Conformément à un premier mode de réalisation de l'invention représenté schématiquement sur la figure 1, l'invention concerne une montre électronique comprenant une base de temps formé par un résonateur par exemple piézoélectrique, comme un résonateur à quartz 1, ou encore un résonateur en silicium du type MEMS connecté aux bornes d'un oscillateur 2 dont la sortie est connectée à un circuit diviseur de fréquence 3 pour obtenir la fréquence de marche souhaitée pour la montre de manière à indiquer l'heure exacte. La sortie du circuit diviseur de fréquence 3 est connectée à un circuit de commande 4 d'un moteur électrique 5 permettant d'entraîner les rouages, non représentés ici, faisant tourner les moyens d'affichage analogiques, tels que des aiguilles 6 servant à fournir l'indication de l'heure, i.e. heures, minutes et éventuellement secondes. On pourra utiliser par exemple de manière classique un moteur pas à pas, encore appelé bipolaire, formé d'un rotor aimanté, un stator à haute perméabilité magnétique pour réaliser le bouclage du circuit magnétique et d'au moins une bobine ayant pour fonction, lorsqu'elle est mise sous tension, de créer un champ magnétique dans le stator qui se transforme ainsi en aimant dont la polarité dépend du sens du courant dans la bobine. Ainsi le circuit de commande 4 du moteur fourni un courant qui circule dans la bobine. Le moteur est commandé par une succession d'impulsions positive et négative espacées de coupure de courant. Toutefois, on pourra bien entendu utiliser d'autres types de moteur, comme par exemple un moteur pas à pas biphasé afin d'obtenir un moteur bidirectionnel permettant une mise à l'heure de la montre dans les sens avant et arrière.

Avantageusement, comme cela est représenté sur la figure 1, l'oscillateur 2, le circuit diviseur de fréquence 3 et le circuit de commande 4 du moteur électrique sont tous intégrés sur un unique circuit intégré 7 dans le but d'économiser la place occupée par les éléments électroniques de la montre ainsi que pour diminuer les perturbations électromagnétiques sur ces éléments électroniques dues en grande partie à la longueur des connexions filaires entre éléments. On notera encore que cela permet de réduire le nombre de connexions extérieures à quatre uniquement au lieu de huit en temps normal. En effet, il est normalement prévu deux bornes de connexion pour l'excitation du résonateur, deux autres pour la connexion avec le circuit intégré, deux autres pour l'alimentation du circuit intégré et enfin deux pour la commande du moteur. Ici seules quatre bornes sont nécessaires en externe sur le boîtier, les deux bornes d'alimentation du circuit intégré et les deux bornes de connexion du circuit intégré qui servent également de bornes de commande du moteur. Les deux bornes d'excitation entre le résonateur et le circuit intégré sont agencées uniquement en interne du boîtier. On pourra néanmoins prévoir d'utiliser plusieurs circuits intégrés disposer les uns à côtés des autres sans toutefois bénéficier pleinement des avantages susmentionnés. Le circuit intégré 7 est alimenté par une source d'alimentation 8 de la montre.

La principale idée ici consiste à encore réduire l'espace occupée par les éléments électroniques de la montre. Pour cela, le circuit intégré 7, éventuellement les circuits intégrés, est astucieusement agencé dans un même boîtier 9 servant déjà à l'emboîtage du résonateur piézoélectrique 1 à l'intérieur de la boîte de montre. L'agencement du circuit intégré 7 dans le boîtier 9 du résonateur permet non seulement d'optimiser l'espace occupée par l'ensemble de ces éléments à l'intérieur de la boîte de montre, mais aussi accroît la protection des circuits intégrés vis-à-vis de perturbations externes éventuelles grâce aux pistes de connexions très courtes entre les différents éléments à l'intérieur du boîtier 9 du résonateur. Un exemple de disposition de ces éléments à l'intérieur du boîtier 9 du résonateur est donné en liaison avec les figures 2 et 3.

Les références numériques des éléments communs aux figures 1, 2 et 3 sont identiques. La figure 2 est une vue de dessus du boîtier 9 contenant le résonateur piézoélectrique 1 ainsi qu'un circuit intégré 7 comprenant les éléments électroniques de la montre. On notera que sur cette figure 2, le boîtier est généralement en céramique de forme parallélépipédique comprenant une partie principale avec un fond et des côtés et un couvercle, non représenté, assurant une fermeture hermétique du boîtier 9 par exemple par soudure sous vide ou tout autre moyen approprié pour obtenir un assemblage hermétique. On notera qu'avantageusement le couvercle est prévu en verre de manière à permettre d'effectuer une fois le boîtier hermétiquement fermé un réglage précis au laser de la fréquence du résonateur, ce qui a pour avantage d'éviter les fonctions difficile à mettre en oeuvre d'inhibition ou de fin réglage de l'oscillateur traditionnellement prévu avant la fermeture du boîtier pour ajuster la fréquence du résonateur.

Comme on peut le voir sur cette figure 2, le résonateur piézoélectrique 1 ainsi que le circuit intégré 7 sont montés dans la partie principale du boîtier. Le résonateur est de préférence un résonateur à quartz en forme de diapason dont la base 11 et les bras 10 vibrants comportent des métallisations qui forment deux groupes d'électrodes 12 et 13 qui permettent de les soumettre à des champs électriques pour les faire vibrer. Les connexions entre le résonateur 1 et le circuit intégré 7, sont réalisées de préférence au moyen de trous 22 formés dans les échelons 17 et remplis d'une colle conductrice, ou tout autre matériau conducteur approprié, assurant la connexion avec des pistes conductrices.

Considérant encore la figure 2, il est prévu sous le boîtier 9, quatre bornes de connexion 14 et 15 connectées d'une part avec l'extérieur du boîtier et d'autre part, avec l'intérieur du boîtier. A l'intérieur du boîtier ces quatre bornes de connexion sont connectées au circuit intégré 7. A l'extérieur du boîtier, les deux bornes de connexion 14 sont connectées à la source d'alimentation, représentée sur la figure 1, pour permettre d'alimenter le circuit intégré 7, et les deux autres bornes de connexion 15 sont connectées aux bornes de la bobine du moteur électrique pour lui fournir des impulsions électriques positives et négatives. On notera que les connexions proposées, le sont uniquement à titre d'exemple non limitatif, et que de la même manière, à titre d'alternative, il suffit que deux bornes parmi les quatre bornes 14 et 15 soient connectées à la source d'alimentation d'une part, et que les deux autres bornes restantes soient connectées à la bobine du moteur d'autre part. L'utilisation de ces quatre bornes de connexion 14 et 15 pour effectuer d'une part l'alimentation du circuit intégré, et d'autre part, la commande du moteur par le biais du circuit de commande du moteur intégré dans le circuit intégré 7 permet d'obtenir une solution simple et peu volumineuse par le biais de l'utilisation d'un boîtier 9 unique comprenant la base de temps et le circuit de commande du moteur, et efficace car robuste aux diverses perturbations électromagnétiques.

La figure 3 est une vue en coupe médiane et longitudinale selon la coupe A-A de la figure 2. Comme cela est visible sur cette figure 3, le montage du résonateur 1 est effectué en soudant ou en collant avec une colle conductrice les plages de connexion des deux groupes d'électrodes 12 et 13 situées sur la base du résonateur avec des plages conductrices correspondantes 16 prévues sur des échelons 17 du fond du boîtier 9 permettant le positionnement du résonateur 1 au-dessus du circuit intégré 7 disposé quant à lui dans le fond du boîtier 9. La connexion entre les plages de connexion situées sur la base du résonateur 1 et le circuit intégré 7 pour effectuer l'excitation des électrodes et assurer la vibration du résonateur peut se faire comme déjà mentionner en relation avec la figure 2, par l'intermédiaire des plages conductrices 16 reliés à des trous 22 formés dans les échelons 17 et remplis d'un matériau conducteur approprié, connectés aux pistes conductrices 23 (voir figure 2) reliées elles-mêmes au circuit intégré 7. Ces moyens de connexion (16, 22, 23) présente l'avantage d'être d'une part très courts et d'autre part d'atteindre la surface de dessous du circuit intégré 7, à savoir celle qui reçoit toutes les connexions. On notera toutefois que d'autres solutions adéquates pourront être envisagées par l'homme de l'art.

La connexion entre le circuit intégré et l'extérieur du boîtier peut s'effectuer comme représenté sur les figures 2 et 3. En effet, dans cet exemple, il est prévu des plots de connexions 18 avantageusement situés sous le circuit intégré 7 connectés aux bornes de connexion 14 et 15 par l'intermédiaire de pistes ou plages conductrices 19 (voir sur la figure 2) et de trous 20 traversant le fond du boîtier 9 et remplis d'une colle conductrice 21 ou de tout autre matériau conducteur approprié. Ces trous étant situés en regard des bornes de connexion 14 et 15, la colle conductrice assure la connexion électrique avec l'intérieur du boîtier.

La figure 4 représente un mode de réalisation particulièrement avantageux selon la présente invention. Comme dans le mode de réalisation précédent, il est prévu la connexion entre les bornes 15 de connexion MOT1 et MOT2 du boîtier 9, correspondant aux bornes de sortie du circuit de commande du moteur, et la bobine du moteur pour permettre la transmission d'impulsions électriques positives et négatives par l'intermédiaire de l'une ou l'autre des bornes de connexion, ce qui assure la bonne marche des aiguilles et donc de l'indication de l'heure pour la montre. De plus dans ce mode avantageux, il est prévu en outre de connecter l'une des bornes de connexion, par exemple MOT1 permettant la transmission d'impulsion positive, à un interrupteur actionné par un organe de commande externe de la montre. L'actionnement de cet interrupteur permet de bloquer la commande du moteur et donc d'interrompre l'indication de l'heure. Cette interruption est nécessaire pour permettre la remise à l'heure de la montre. De préférence, l'organe de commande externe utilisé est la tige couronne. Ainsi, comme pour une montre mécanique, l'utilisateur n'a qu'à tirer la tige couronne depuis la position enfoncée 1 vers la position tirée 2 pour interrompre le mécanisme d'indication de l'heure, l'interrupteur passant de sa position ouverte (position 1) à sa position fermée (position 2). Un des intérêt est que lorsque la couronne est tirée, l'interrupteur est alors conducteur et les pas moteurs sont stoppés ce qui permet de partager la borne de connexion MOT1 sans difficulté et de réduire encore la connectique. Dans la mesure où les deux fonctions, de commande moteur d'une part, et d'arrêt du moteur d'autre part, s'excluent temporellement. A cet effet, on peut prévoir une résistance du côté de la borne de l'interrupteur connectée à un potentiel de référence pour éviter la collision entre les deux fonctions ou encore gérer les collisions dans le circuit intégré, ce qui évite l'utilisation de la résistance susmentionnée. Alternativement, l'organe de commande pourra être un bouton poussoir ou tout autre mécanisme à deux positions actionnable facilement par l'utilisateur de la montre.

On comprendra que diverses modifications et / ou améliorations évidentes pour l'homme du métier peuvent être apportées aux différentes modes de réalisation de l'invention décrits dans la présente description, et cela sans sortir du cadre de l'invention défini par les revendications annexées.

## Revendications

1. Montre électronique comprenant une boite dans laquelle sont agencés un moteur électrique (5) pour entraîner des moyens d'affichage analogiques (6) et une base de temps (1, 2) comprenant un circuit oscillateur (2) et un résonateur (1) montés tous deux dans un même boîtier (9) ledit boîtier comprenant en outre un circuit de commande (₄) dudit moteur électrique,
**caractérisée en ce que** le boîtier (9) comprend seulement quatre points de connexion (14, 15), dont deux (14) sont utilisés pour alimenter le circuit oscillateur (2) et le circuit de commande (4) du moteur électrique (5), et **en ce que** les deux autres points de connexion (15) sont utilisés pour commander ledit moteur électrique.

2. Montre électronique selon la revendication 1 , **caractérisée en ce que** le circuit oscillateur (2) et le circuit de commande (4) du moteur électrique sont intégrés sur un même circuit intégré (7).

3. Montre électronique selon la revendication 2, **caractérisée en ce que** le circuit intégré (7) comprend un circuit diviseur de fréquence (3) agencé entre la sortie du circuit oscillateur (2) et l'entrée du circuit de commande (4) du moteur électrique (5) pour fournir des signaux de commande à une fréquence désirée de commande du moteur.

4. Montre selon l'une des revendications précédentes, **caractérisée en ce qu'**elle comprend en outre un organe de commande externe agissant sur un des deux points de connexion (MOT1, 15) de commande du moteur pour interrompre la commande du moteur électrique (5).

5. Montre selon la revendication 4, **caractérisée en ce qu'**elle comprend en outre un organe de commande externe agissant sur le point de connexion (MOT1, 15) de commande du moteur qui envois des impulsions positives audit moteur pour interrompre la commande du moteur électrique (5).

6. Montre selon la revendication 4, **caractérisée en ce qu'**elle comprend en outre un organe de commande externe agissant sur le point de connexion (MOT2, 15) de commande du moteur qui envois des impulsions négatives audit moteur pour interrompre la commande du moteur électrique (5).

7. Montre selon l'une des revendications 4 à 6, **caractérisée en ce que** l'organe de commande externe est la couronne de la montre.

8. Montre selon l'une des revendications précédentes, **caractérisée en ce que** le boîtier (9) du résonateur (1) comprend un couvercle en verre et **en ce que** la fréquence du résonateur (1) est ajustée par laser au travers dudit couvercle en verre.

## Claims

1. Electronic watch comprising a box wherein are arranged an electric motor (5) for driving analogue display means (6) and a time base (1, 2) including an oscillator circuit (2) and a resonator (1), both mounted in the same case (9), said case further including a control circuit (4) for said electric motor **characterized in that** the case includes four connection points (14, 15), two of which (14) are used for powering the oscillator circuit and the electric motor control circuit, and **in that** the two other connection points (15) are used for controlling said electric motor.

2. Electronic watch according to claim 1 or 2, **characterized in that** the oscillator circuit and the electric motor control circuit are integrated in the same integrated circuit (7).

3. Electronic watch according to claim 3, **characterized in that** the integrated circuit includes a frequency divider circuit (3) arranged between the output of the oscillator circuit and the input of the electric motor control circuit for providing control signals at a desired motor control frequency.

4. Watch according to any of the preceding claims, **characterized in that** it further includes an external control member acting on one of the two motor control connection points (MOT1, 15) to interrupt the electric motor control.

5. Watch according to claim 4, **characterized in that** it forth includes an external control member acting on the motor control connection point (MOT1, 15) which send positives pulses to said motor to interrupt the electric motor.

6. Watch according to claim 4, **characterized in that** it further includes an external control member acting on the motor control connection point (MOT2, 15) which send negatives pubes to said motor to interrupt the electric motor control.

7. Watch according to one of claims 4 to 6, **characterized in that** the external control member in the watch crown.

8. Watch according to any of the preceding claims, **characterized in that** the resonator case includes a glass cover and **in that** the resonator frequency is adjusted by laser through said glass cover.

## Patentansprüche

1. Elektronische Uhr, die ein Gehäuse umfasst, in dem ein Elektromotor (5), um analoge Anzeigemittel (6) anzutreiben, und eine Zeitbasis (1, 2), die eine Oszillatorschaltung (2) und einen Resonator (1) enthält, die beide im selben Kasten (9) montiert sind, angeordnet sind, wobei der Kasten außerdem eine Steuerschaltung (4) für den Elektromotor enthält,
**dadurch gekennzeichnet, dass** der Kasten (9) nur vier Anschlusspunkte (14, 15) umfasst, wovon zwei (14) verwendet werden, um die Oszillatorschaltung (2) und die Steuerschaltung (4) des Elektromotors (5) zu versorgen, und dass die zwei anderen Anschlusspunkte (15) verwendet werden, um den Elektromotor zu steuern.

2. Elektronische Uhr nach Anspruch 1, **dadurch gekennzeichnet, dass** die Oszillatorschaltung (2) und die Steuerschaltung (4) für den Elektromotor in derselben integrierten Schaltung (7) integriert sind.

3. Elektronische Uhr nach Anspruch 2, **dadurch gekennzeichnet, dass** die integrierte Schaltung (7) eine Frequenzteilerschaltung (3) umfasst, die zwischen dem Ausgang der Oszillatorschaltung (2) und dem Eingang der Steuerschaltung (4) für den Elektromotor (5) angeordnet ist, um Steuersignale mit einer gewünschten Frequenz für die Steuerung des Motors zu liefern.

4. Uhr nach einem der vorhergehenden Ansprüche, **dadurch gekennzeichnet, dass** sie außerdem ein externes Steuerorgan umfasst, das auf einen der Anschlusspunkte (MOT1, 15) für die Steuerung des Motors einwirkt, um die Steuerung des Elektromotors (5) zu unterbrechen.

5. Uhr nach Anspruch 4, **dadurch gekennzeichnet, dass** sie außerdem ein externes Steuerorgan umfasst, das auf den Anschlusspunkt (MOT1, 15) für die Steuerung des Motors einwirkt, der positive Impulse zu dem Motor schickt, um die Steuerung des Elektromotors (5) zu unterbrechen.

6. Uhr nach Anspruch 4, **dadurch gekennzeichnet, dass** sie außerdem ein externes Steuerorgan umfasst, das auf den Anschlusspunkt (MOT2, 15) für die Steuerung des Motors einwirkt, der negative Impulse zu dem Motor schickt, um die Steuerung des Elektromotors (5) zu unterbrechen.

7. Uhr nach einem der Ansprüche 4 bis 6, **dadurch gekennzeichnet, dass** das externe Steuerorgan der Kranz der Uhr ist.

8. Uhr nach einem der vorhergehenden Ansprüche, **dadurch gekennzeichnet, dass** der Kasten (9) des Resonators (1) einen Glasdeckel aufweist und dass die Frequenz des Resonators (1) mittels Laser durch den Glasdeckel hindurch eingestellt wird.
